# EUROPÄISCHE PATENTSCHRIFT

(11) **EP 0 783 172 B1**
(45) Veröffentlichungstag und Bekanntmachung des Hinweises auf die Patenterteilung: **10.04.2002**
(21) Anmeldenummer: 96120237.1
(22) Anmeldetag: 17.12.1996
(51) Int. Cl.: H01F 27/02, H01F 27/29, H01F 27/06

(54) **Transformator, insbesondere für ein Steuergerät eines Heizgerätes**
Transformer, particularly for a control apparatus of a heating device
Transformateur, en particulier pour un dispositif de commande d'un appareil de chauffage

(30) Priorität: 03.01.1996 DE 19600083
(43) Veröffentlichungstag der Anmeldung: 09.07.1997
(73) Patentinhaber: ROBERT BOSCH GMBH, 70442 Stuttgart (DE)
(72) Erfinder: Krieger, Klaus, 73249 Wernau (DE); Deseyve, Arne, 73277 Owen (DE); Koenig, Markus, 73033 Goeppingen (DE); Pflomm, Berthold, 89075 Ulm (DE); Rehfuss, Herbert, 73760 Ostfildern (DE)

(56) Entgegenhaltungen:
- DE-A- 3 321 721
- DE-U- 8 628 266
- FR-A- 2 541 051
- US-A- 4 112 481
- US-A- 5 281 154

## Beschreibung

### Stand der Technik

Die Erfindung betrifft einen Transformator, insbesondere für ein Steuergerät eines Heizgerätes, nach dem Oberbegriff des Hauptanspruchs sowie ein mit einem solchen Transformator ausgerüstetes Steuergerät.

Es sind Transformatoren bekannt, deren Anschlüsse die Form von Steckzungen aufweisen, die jedoch, weil sie nicht direkt in die Leiterplatte einsteckbar sind, mit zusätzlichen Kabel-Steckerverbindungen zur elektrischen Kontaktierung ergänzt werden müssen. Derartige Transformatoren sitzen insbesondere bei Heizgeräten außerhalb des Steuergerätes bzw. sind am Gehäuse des Steuergerätes festgeschraubt.

Aus der DE-A1-33 21 721 ist ein Transformator mit einem Gehäuse und einer Abdeckplatte bekannt, in der Anschlußstifte zur Kontaktierung mit einer Leiterplatte an geordnet sind. Das Gehäuse weist zusätzlich zwei Vorsprünge auf, die ein beabstandetes Aufliegen der Abdeckplatte des Gehäuses auf der Leiterplatte realisieren. Beide Vorsprünge sind am Rand des Gehäuses ausgebildet.

Ein aus zwei Teilen bestehendes Transformatorgehäuse, das mit Rastelementen an eine Leiterplatte befestigt wird, geht aus DE 86 28 266 U1 hervor.

### Vorteile der Erfindung

Der Transformator mit den Merkmalen des Hauptanspruchs hat den Vorteil, daß die als Steckkontakte ausgebildeten Anschlüsse durch eine Abdeckplatte stabilisiert sind und deshalb direkt auf die Leiterplatte aufgesteckt werden können. Dadurch entsteht ein gedrängter Aufbau, der sich für beengte Platzverhältnisse wie in einem Steuergerät eines Heizgerätes eignet. Ferner werden die Einzelteil- und Montagekosten durch die Einsparung der Kabel und Stecker verringert.

Zur Stabilisierung der Steckkontakte stehen diese mit fixierenden Mitteln in Verbindung, die als Erhebung der Abdeckplatte 22 ausgebildet sind. Um beim Einstecken des Transformators in die Leiterplatte ein Verbiegen der Steckkontakte zu vermeiden, weist die Abdeckplatte Führungszapfen auf.

Die Führungszapfen sind länger als die Steckkontakte ausgeführt und greifen in korrespondierende Öffnungen in der Leiterplatte oder in einem Gehäuseteil ein. Dadurch ist erreicht, daß beim Aufstecken eine genaue Lageposition und eine geradlinige Einsteckbewegung gewährleistet ist.

Durch die in den Unteransprüchen aufgeführten Merkmale sind vorteilhafte Weiterbildungen des Transformators nach dem Hauptanspruch möglich.

Eine mechanische Stabilisierung wird erreicht, wenn die Steckkontakte in den Spulenkörper eingebettet sind.

Durch an der Abdeckplatte angeformte Rastmittel kann der Transformator auf sehr einfache Weise fest mit der Leiterplatte verbunden werden.

Insbesondere wenn am Einsatzort des Transformators bzw. des den Transformator aufnehmenden Steuergeräts eine feuchte Atmosphäre vorherrscht, ist es von Vorteil, wenn die Abdeckplatte eine Dichtlippe aufweist, mit der ein das Steuergerät umgebendes Gehäuse abgedichtet werden kann. In vorteilhafter Weise ist diese Dichtlippe als umlaufender Rand ausgebildet.

Eine einfache Montage ergibt sich, wenn die Dichtlippe in eine Richtung entgegengesetzt zu den Anschlüssen weist. Der Transformator kann dann in eine Wand des das Steuergerät umfassenden Gehäuses eingelassen sein, wobei sich die Dichtlippe von innen an diese Gehäusewand anlegt.

Ein erfindungsgemäßer Transformator kann in vorteilhafter Weise für ein Steuergerät eines Heizgerätes verwendet werden. Der Transformator durchdringt dann vorzugsweise eine Seite eines das Steuergerät umfassenden Gehäuses und ist elektrisch mit der Leiterplatte verbunden. Um zu vermeiden, daß Kondenswasser in das Steuergerät eindringt, wird mit einer den Transformator umgebenden Dichtlippe der Durchdringungsbereich des Gehäuses abgedichtet.

### Zeichnung

In der Zeichnung ist ein Ausführungsbeispiel dargestellt und in der nachfolgenden Beschreibung näher erläutert. Figur 1 zeigt einen erfindungsgemäßen Transformator von der Seite teilweise geschnitten nach der Linie I-I in Figur 2, Figur 2 den Transformator in einer Schrägansicht und Figur 3 einen in ein Gehäuse eingebauten Transformator.

### Beschreibung

In Figur 1 ist ein Transformator 10 dargestellt mit einem Gehäuse 12 und einem von einer Vergußmasse 14 umgebenden Spulenkörper 16. Mit dem Spulenkörper 16 sind Anschlüsse 18 verbunden, die durch das Gehäuse 12 hindurchgeführt sind.

Die Anschlüsse 18 sind, wie insbesondere in Figur 2 zu sehen ist, als nadelförmige Steckkontakte 20 ausgebildet, die von einer das Gehäuse 12 einseitig abschließenden Abdeckplatte 22 aufgenommen sind. Innerhalb des Gehäuses 12 sind die Steckkontakte 20 bis zum Spulenkörper 16 weitergeführt und in die Vergußmasse 14 eingebettet.

Die Abdeckplatte 22 übergreift das Gehäuse 12 an den Rändern und ist mit diesem beispielsweise durch Verkleben fest verbunden. Die Abdeckplatte 22 kann aber auch einstückig an das Gehäuse 12 angeformt sein, wenn das gesamte Gehäuse beispielsweise in einem Spritzgußverfahren hergestellt wird.

An der Austrittsstelle der Steckkontakte 20 aus der Abdeckplatte 22 weist die Abdeckplatte 22 die Steckkontakte 20 umgebende Erhebungen 24 (Figur 2) auf. In Figur 1 ist als Alternative zu den umgreifenden Erhebungen 24 eine jeweils einseitig an den Steckkontakten 20 anliegende Erhebung 26 gezeigt. Die Erhebungen 24 bzw. 26 jeweils zweier benachbarter Steckkontakte 20 sind über einen Steg 28 miteinander verbunden.

Neben den Steckkontakten 20 erstrecken sich parallel zu den Steckkontakten 20 an die Abdeckplatte 22 angeformte Führungszapfen 30, die in Ihrer Längserstreckung größer sind als die Steckkontakte 20 und diese damit überragen. Ebenfalls neben den Steckkontakten 20 angeordnet erstrecken sich ebenfalls parallel in Richtung der Steckkontakte pilzförmige Rastmittel 32. Am oberen Ende der Rastmittel 32 ist eine Anlaufschräge 34 angeformt, die in einen Kragen 36 übergeht. Vom oberen Ende ausgehend ist das Rastmittel 32 mit einem Spalt 38 versehen (Figur 2), der nach unten spitz zulaufen kann. Der Abstand des Kragens 36 von der Abdeckplatte 22 ist um das Maß 40 größer als die Größe der Erhebungen 24 bzw. 26.

Die Abdeckplatte 22 weist einen umlaufenden Rand 42 auf, der eine Dichtung 43 aufnimmt. Die Dichtung 43 weist die Form einer sich nach außen erstreckenden, bezogen auf die Steckkontakte in entgegengesetzter Richtung weisenden Dichtlippe 44 auf.

In Figur 3 ist ein Steuergerät 46 dargestellt, mit einem Gehäuse 48, das eine Rückwand 50 aufweist und mindestens eine Leiterplatte 52 aufnimmt. Durch die Rückwand 50 erstreckt sich ein erfindungsgemäßer Transformator 10, dessen Steckkontakte 20 von einer auf der Leiterplatte 52 angeordneten Buchsenleiste 54 aufgenommen sind. Ebenfalls durch die Leiterplatte 52 hindurch erstrecken sich die Führungszapfen 30 und die pilzförmigen Rastmittel 32 (in Figur 3 um 90° gedreht gezeichnet). Die Dichtlippe 44 liegt an der Innenseite der Rückwand 50 an. Ferner liegt die Leiterplatte 52 auf den Erhebungen 24 bzw. 26 auf.

Bei der Montage wird die Leiterplatte 52 im Gehäuse 48 fixiert und dann der Transformator 10 auf die Leiterplatte 52 aufgesteckt. Dabei greifen zuerst die Führungszapfen 30 in korrespondierende Öffnungen der Leiterplatte 52 bevor die Steckkontakte 20 in die Aufnahmen der Buchsenleiste 54 greifen. Der Einsteckvorgang ist beendet, wenn die Leiterplatte auf den Erhebungen 24 bzw. 26 aufliegt und die Rastmittel 32 eingerastet sind. Die Stege 28 und die Erhebungen 24 bzw. 26 dienen als Abstandshalter zwischen dem Transformator 10 und der Leiterplatte 52 und das Maß 40 ist gleich der Dicke der Leiterplatte 52, sodaß ein sicheres Einrasten der Rastmittel 32 gewährleistet ist. Zum Verschließen des Gehäuses 48 des Steuergeräts 46 wird die Rückwand 50, die eine Aussparung entsprechend der Kontur des Transformators aufweist, aufgeschoben, bis die Rückwand 50 am umlaufenden Rand 42 des Transformators 10 anliegt. In dieser Position wird die Rückwand 50 durch nicht dargestellte Befestigungsmittel wie Schrauben, Klemmen oder dergleichen arretiert. Die Dichtlippe 44 legt sich an die Rückwand 52 an und verhindert ein Eindringen von Flüssigkeiten. Durch die Arretierung der Rückwand 50 und die Befestigung der Leiterplatte 52 innerhalb des Gehäuses 48 ist auch der Transformator in seiner Lage fixiert, da er einerseits mit den Stegen 28 und Erhebungen 24 bzw. 26 an der Leiterplatte 52 und andererseits mit dem umlaufenden Rand 42 an der Rückwand 52 fest anliegt.

## Patentansprüche

1. Transformator, insbesondere für ein Steuergerät eines Heizgerätes, mit einem von einem Gehäuse (12) umfassten Spulenkörper, der mit durch das Gehäuse (12) hindurchgeführten Anschlüssen (18) für eine elektrische Kontaktierung verbunden ist, wobei das Gehäuse (12) eine die als Steckkontakte (20) ausgebildeten Anschlüsse (18) aufnehmende Abdeckplatte (22) aufweist, wobei die Anschlüsse (18) im Bereich der Abdeckplatte (18) durch das Gehäuse (12) hindurchgeführt sind, **dadurch gekennzeichnet, dass** die Abdeckplatte (22) die Steckkontakte (20) fixierende Mittel (24, 26) aufweist, dass die Mittel als die Steckkontakte (20) umgebende Erhebungen (24) oder an den Steckkontakten (20) anliegende Erhebungen (26) ausgestaltet sind, dass die Erhebungen jeweils zweier benachbarter Steckkontakte (20) über einen Steg (28) miteinander verbunden sind, wobei die Stege (28) zusammen mit den Erhebungen die Auflagefläche des Transformators an alle zu kontaktierenden Leiterplatten oder dem zu kontaktierenden Gerät bilden, und dass die Abdeckplatte (22) Führungszapfen (30) aufweist, wobei die fixierenden Mittel (24, 26), die Erhebungen (24), die Stege (28) und die Führungszapfen (30) sich an der nach außen weisenden Seite der Abdeckplatte (22) befinden und wobei der nach aussen herausragende Teil der Führungszapfen (30) länger ist als der ebenfalls nach aussen herausragende Teil der Steckkontakte (20).

2. Transformator nach Anspruch 1, **dadurch gekennzeichnet, daß** die Steckkontakte (20) in die den Spulenkörper (16) umgebende Vergußmasse (14) eingebettet sind.

3. Transformator nach Anspruch 1, **dadurch gekennzeichnet, daß** die Abdeckplatte (22) eine als Dichtlippe (44) ausgebildete Dichtung (43) aufweist.

4. Transformator nach Anspruch 3, **dadurch gekennzeichnet, daß** die Dichtlippe (44) die äußere Kontur des Transformators (10) umgibt und an einen umlaufenden Rand (42) angeformt ist.

5. Transformator nach Anspruch 3 oder 4, **dadurch gekennzeichnet, daß** die Dichtlippe (44) in eine Richtung entgegengesetzt zu den Anschlüssen (18) weist.

6. Steuergerät für ein Heizgerät, mit einem Gehäuse und mit mindestens einer Leiterplatte , **dadurch gekennzeichnet, daß** eine Seite (50) des Gehäuses (48) von einem Transformator (10) nach einem der vorhergehenden Ansprüche durchdrungen ist, der mit der Leiterplatte (52) elektrisch verbunden ist.

7. Steuergerät nach Anspruch 6, **dadurch gekennzeichnet, daß** der Transformator (10) mit einer angeformten Dichtlippe (44) den Durchdringungsbereich abdichtet.

## Claims

1. Transformer, in particular for a controller for a heating appliance, having a coil former which is surrounded by a housing (12) and is connected to connections (18), which are passed through the housing (12), for an electrical contact, with the housing (12) having a cover plate (22) which holds the connections (18), which are in the form of clamp-in contacts (20), with the connections (18) being passed through the housing (12) in the region of the cover plate (18), **characterized in that** the cover plate (22) has means (24, 26) which fix the plug-in contacts (20), **in that** the means are in the form of projections (24) which surround the plug-in contacts (20) or are in the form of projections (26) which rest on the plug-in contacts (20), **in that** the projections of two adjacent plug-in contacts (20) are in each case connected to one another via a web (28), with the webs (28) together with the projections forming the contact surface between the transformer and all the printed circuit boards with which contact is to be made or the appliance with which contact is to be made, and **in that** the cover plate (22) has guide pins (30), with the fixing means (24, 26), the projections (24), the webs (28) and the guide pins (30) being located on that side of the cover plate (22) which faces outwards, and with that part of the guide pins (30) which projects outwards being longer than that part of the plug-in contacts (20) which likewise projects outwards.

2. Transformer according to Claim 1, **characterized in that** the plug-in contacts (20) are embedded in the encapsulation compound (14) which surrounds the core former (16).

3. Transformer according to Claim 1, **characterized in that** the cover plate (22) has a seal (43) in the form of a sealing lip (44).

4. Transformer according to Claim 3, **characterized in that** the sealing lip (44) surrounds the outer contour of the transformer (10), and is integrally formed on a circumferential edge (42).

5. Transformer according to Claim 3 or 4, **characterized in that** the sealing lip (44) points in the opposite direction to the connections (18).

6. Controller for a heating appliance, having a housing and having at least one printed circuit board, **characterized in that** a transformer (10) according to one of the preceding claims passes through one face (50) of the housing (48) and is electrically connected to the printed circuit board (52).

7. Controller according to Claim 6, **characterized in that** the transformer (10) seals the area through which it passes through the housing (48) by means of an integrally formed sealing lip (44).

## Revendications

1. Transformateur notamment pour un appareil de commande d'un appareil de chauffage comprenant un corps de bobine entouré par un boîtier (12) et muni de branchements (18) de contact électrique traversant le boîtier (12), muni d'une plaque de recouvrement (22) recevant les moyens de branchement (18) en forme de broches de contact (20), traversant le boîtier (12) au niveau de la plaque de recouvrement (22),
**caractérisé en ce que**
la plaque de recouvrement (22) comporte des moyens (24, 26) de blocage des broches de contact (20) réalisés sous la forme de bossages (24) entourant les broches de contact (20) ou de bossages (26) appliqués contre les broches de contact (20),
les bossages de chaque fois deux broches de contact (20) voisines sont reliés par une nervure (28), et les nervures (28) avec les bossages constituent la surface d'appui du transformateur contre toute plaque de circuit imprimé servant au contact ou tout appareil à mettre en contact, et
la plaque de recouvrement (22) comporte des broches de guidage (30), les moyens de fixation (24, 26), les bossages (24), les nervures (28) et les broches de guidage (30) se trouvant sur le côté tourné vers l'extérieur de la plaque de recouvrement (22), et
la partie des broches de guidage (30) qui dépassent vers l'extérieur est plus longue que la partie des broches de contact (20) dépassant également vers l'extérieur.

2. Transformateur selon la revendication 1,
**caractérisé en ce que**
les broches de contact (20) sont noyées dans la masse coulée (14) qui entoure le corps de bobine (16).

3. Transformateur selon la revendication 1,
**caractérisé en ce que**
la plaque de recouvrement (22) comporte un joint (43) en forme de lèvre d'étanchéité (44).

4. Transformateur selon la revendication 3,
**caractérisé en ce que**
la lèvre d'étanchéité (44) formée sur un bord périphérique (42) entouré le contour extérieur du transformateur (10).

5. Transformateur selon les revendications 3 ou 4,
**caractérisé en ce que**
la lèvre d'étanchéité (44) est dirigée dans une direction opposée à celle des broches de contact (18).

6. Appareil de commande pour un appareil de chauffage comprenant un boîtier et au moins une plaque de circuit imprimé.
**caractérisé en ce qu'**
un côté (50) du boîtier (48) est traversé par un transformateur (10) selon l'une des revendications précédentes, ce transformateur étant relié électriquement à la plaque de circuit imprimé (52).

7. Appareil de commande selon la revendication 6,
**caractérisé en ce que**
le transformateur (10) est rendu étanche dans sa zone de passage par une lèvre d'étanchéité (44) mise en forme.
